# EUROPÄISCHE PATENTSCHRIFT

(11) **EP 0 603 663 B1**
(45) Veröffentlichungstag und Bekanntmachung des Hinweises auf die Patenterteilung: **06.11.1996**
(21) Anmeldenummer: 93119852.7
(22) Anmeldetag: 09.12.1993
(51) Int. Cl.: H01H 71/40, H01H 71/16

(54) **Thermischer und elektromagnetischer Auslöser**
Thermal and magnetic tripping mechanism
Déclencheur magnétothermique

(30) Priorität: 16.12.1992 DE 4242516
(43) Veröffentlichungstag der Anmeldung: 29.06.1994
(73) Patentinhaber: ABB PATENT GmbH, D-68309 Mannheim (DE)
(72) Erfinder: Runtsch, Erhard, D-69502 Hemsbach (DE)
(74) Vertreter: Rupprecht, Klaus, Dipl.-Ing.

(56) Entgegenhaltungen:
- EP-A- 0 316 719
- DE-C- 3 637 275

## Beschreibung

Die Erfindung betrifft einen thermischen und einen elektromagnetischen Auslöser nach dem Oberbegriff des Anspruches 1.

Derartige thermische und magnetische Auslöser finden insbesondere in Leitungsschutzschaltern Verwendung, wobei der thermische Auslöser auf einen sog. Überstrom und der elektromagnetische Auslöser auf einen Kurzschlußstrom anspricht.

Normalerweise und bei im wesentlichen allen derzeit auf dem Markt befindlichen Leitungsschutzschaltern ist das Thermobimetall als Bimetallstreifen ausgebildet, der entweder direkt oder indirekt vom Überstrom beheizt wird. Bei der direkten Beheizung durchfließt Strom den Thermobimetallstreifen, wogegen bei indirekter Beheizung der Thermobimetallstreifen von einer Heizwicklung umgeben ist, welche vom Strom durchflossen ist und sich dadurch erwärmt; in beiden Fällen biegt sich das einseitig eingespannte Thermobimetall aus, betätigt ein Schaltschloß und öffnet so Kontaktstellen in den abzusichernden Netzleitern.

Die bekannten Anordnungen, die seit vielen Jahren problemlos praktiziert werden, verursachen zusätzliche Verlustleistungen und benötigen zusätzliche Schweißverbindungen im Stromkreis. Da der Thermobimetallstreifen oder die Heizwicklung vom Strom durchflossen wird, muß das Thermobimetall bzw. die Heizwicklung kurzschlußfest ausgeführt werden; er muß weiterhin auch justiert werden.

Beispielhaft für derartige Anordnungen sei das DE-GM 18 84 376 genannt.

Zur Vermeidung einer zusätzlichen Verlustleistung sowie zusätzlicher Schweißverbindungen im Stromkreis und auch zur Vermeidung einer kurzschlußfesten Ausführung ist beispielsweise aus dem DE-GM 18 22 570 bekannt geworden, die von der Spule erzeugte Wärme zur Aufheizung eines Thermobimetalls zu benutzen. Allerdings ist bei dieser Ausführung Wert darauf gelegt worden, daß das Erhitzungsverhalten eines Elektromotors nachzubilden ist, um zu vermeiden, daß die zulässige Grenztemperatur des Motors überschritten wird.

Aus der US-PS 2 170 412 ist ein Schaltgerät bekannt geworden, bei dem ein Thermobimetall mit Kreisform einer Spule zugeordnet ist, wobei das Thermobimetall dem elektromagnetischen Feld der Spule ausgesetzt ist. Bei niedrigen Überströmen, wenn das elektromagnetische Feld relativ gering ist, verformt sich das Thermobimetallelement aufgrund einer Erwärmung und zwar sowohl wegen Wirbelströmen aufgrund Veränderung des elektromagnetischen Feldes als auch aufgrund der Wärmeverluste des Elektromagneten.

Aus der DE-PS 36 37 275 ist ein Überstromauslöser für Schutzschaltgeräte bekannt geworden, bei der einem Elektromagnet eine Bimetallschnappscheibe zugeordnet ist, welche von dem Elektromagneten erwärmt wird und aufgrund einer Erwärmung den mit dem Magnetanker verbundenen Stößel betätigt, so daß ein Schaltschloß entklinkt und dadurch eine Kontaktstelle geöffnet werden. Die Bimetallschnappscheibe muß dabei eine relativ niedrige Arbeitstemperatur aufweisen, wobei niedrige Arbeitstemperaturen eine relativ große Beeinflussung durch äußere Temperatureinflüsse zur Folge haben. Diese können die Änderung der Umgebungstemperatur am Einsatzort sein oder eine Änderung der Temperaturbeeinflussung durch die gegenseitige Temperaturbeeinflussung der Pole bei bündiger Montage oder bei Verwendung als mehrpolige Schalter. Für mehrpolige Schalter müssen entweder Schnappscheiben mit einer anderen Ansprechtemperatur verwendet oder eine andere Heizleistung durch eine Spulenänderung erzeugt werden.

Aufgabe der Erfindung ist es, eine Anordnung der eingangs genannten Art zu schaffen, bei der die Arbeitstemperatur erhöht und der Einfluß der Umgebungstemperatur am Einsatzort verringert wird.

Diese Aufgabe wird erfindungsgemäß durch die Merkmale des Anspruches 1 gelöst.

Der Stößel wird somit über den Magnetanker betätigt und das Bimetall-Schnappelement ist als Bimetall-Schnappstreifen ausgebildet und zwischen zwei den Trägerkörper bildenden Armen festgelegt. Dadurch, daß die Arme federnd sind und über die Arme die mechanische Spannung im Bimetall-Schnappstreifen einstellbar ist, entsteht die Möglichkeit des Umschnappens des Bimetall-Schnappstreifens.

Eine besonders vorteilhafte Ausgestaltung der Erfindung, bei der die Übertragung der Wärme von der Spule auf das Thermobimetall erheblich verbessert wird, ist den kennzeichnenden Merkmalen des Anspruches 2 zu entnehmen.

Die Wärmeübertragung von der Wärmequelle, also der Spule, erfolgt somit an den Enden des Bimetallschnappstreifens, kurz Bimetallstreifens genannt, über am Joch in zweckmäßiger Weise befestigte Arme, die zur besseren Wärmeleitung verkupfert oder mit einem anderen korrossionsfesten, guten Wärmeleiter beschichtet sind.

Nach einer besonders vorteilhaften Ausgestaltung der Erfindung sind die Arme als Schneidenlager ausgebildet gemäß den kennzeichnenden Merkmalen des Anspruches 3.

Die als Schneidenlager ausgebildete Lagerung, die über beide Lagerstellen kraftschlüssig ist, kann gemäß kennzeichnenden Merkmalen des Anspruches 4 verstellt werden, wodurch die Ansprechtemperatur (Schnapptemperatur) des Bimetallstreifens in einem bestimmten Temperaturbereich den Erfordernissen entsprechend eingestellt werden kann.

Die besondere Ausgestaltung der Justierung kann gemäß kennzeichnenden Merkmalen der Ansprüche 4, 5 oder 6 ausgebildet sein.

Der erforderliche Verstellbereich kann sich durch den Einsatz für Spulen mit verschiedener Heizleistung, die durch gegenseitige Beeinflussung bei mehrpoligen Schaltern, durch unterschiedliche Umgebungstemperatur oder durch andere gewünschte Charakteristiken oder Nennstrombereiche ergeben. Die Einstellung kann extern vor der Montage des Schnappstreifens oder später im montierten Zustand am Schaltgerät erfolgen, was insbesondere bei Verwendung einer Justierschraube möglich ist.

Die Kapselung aus einem schlecht wärmeleitenden Material kann eine Öffnung aufweisen, unter der ein den Abstand der beiden Arme und damit die Schnappwirkung des Bimetallschnappstreifens veränderndes Spannelement nach den kennzeichnenden Merkmalen des Anspruches 7 angeordnet ist, wobei die derart ausgebildete Ausführung es gestattet, daß der Einstell-Spannvorgang nicht mehr manuell erfolgt, sondern automatisch und zwar abhängig von der Temperaturänderung, die von der gegenseitigen Beeinflussung oder von der veränderten Umgebungstemperatur abhängt. Das temperaturabhängige Element, das den Abstand steuert, ist gegenüber der umgebenden Luft "geöffnet", so daß die Umgebungsluft auf dieses Element einwirken kann.

Das Schnappelement wird im Lagerbereich mit gut wärmeleitenden, federnden Elementen versehen, die mit dem gut wärmeleitenden, zweckmäßig ausgebildeten Joch einen guten Wärmekontakt bilden. Das Schnappelement selbst ist, wie eingangs erwähnt, weitgehend mit schlecht wärmeleitenden Materialien, beispielsweise Isolierstoff gekapselt oder umgeben, damit die über die Wärmeleitung vom Nachbargerät zugeführte Wärme nicht direkt auf den Bimetallstreifen einwirkt. Die nach außen gerichtete Seite der Kapselung kann gleichzeitig die Außenwand des Schutzschalters bilden.

Weitere vorteilhafte Ausgestaltungen und Verbesserungen der Erfindung sind den weiteren Unteransprüchen zu entnehmen.

Anhand der Zeichnung, in der zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1: eine schematische Darstellung einer erfindungsgemäßen Bimetallanordnung innerhalb eines elektrischen Leitungsschutzschalters,
- Figur 2: eine Schnittansicht durch eine erfindungsgemäße Anordnung, mit einer ersten Ausführung für die Justierung,
- Figur 3: eine weitere Ausgestaltung der Justierung des Bimetalls und
- Figur 4: eine weitere Ausgestaltung einer erfindungsgemäßen Anordnung.

Es wird Bezug genommen auf die Figur 1.

Ein Leitungsschutzschalter, wie er in der Figur 1 dargestellt ist, besitzt einen Hauptstrompfad 10, dessen Enden Anschlußklemmen 11 und 12 aufweisen, und in dem sich eine Kontaktstelle 13, der ggf. Lichtbogenlöschbleche zugeordnet sein können, und ein Elektromagnetsystem 14 mit Spule. Das Schaltgerät besitzt weiterhin einen thermischen Auslöser 15, der als Bimetallschnappstreifen ausgebildet ist und zwischen zwei Lagern 16 und 17 eingespannt ist. Das Elektromagnetsystem 14 wirkt einerseits über eine Wirklinie 18 auf die Kontaktstelle 13 zur Öffnung der Kontaktstelle 13 und über eine Wirklinie 19 auf ein Schaltschloß 20, welches von dem Anker des Elektromagnetsystems 14 entklinkt wird und über die Wirklinie 21 die Kontaktstelle 13 öffnet. Das Elektromagnetsystem 14 öffnet bei Kurzschlußströmen, wogegen das Thermobimetall 15 bei Auftreten von Überströmen über eine Wirklinie 22 auf die Verklinkungsstelle im Schaltschloß einwirkt. Das Thermobimetall 15 ist als Thermobimetall-Schnappstreifen ausgebildet, der an den beiden Lagerstellen 16 und 17 beidseitig eingespannt ist und aufgrund einer von der Spule des Elektromagnetsystems 14 herkommenden Erwärmung umschnappt (strichlierte Linie 15') und somit über den Schlaganker auf die Verklinkungsstelle einwirkt.

Das Elektromagnetsystem 14 ist in der Figur 2 dargestellt. Man erkennt die Spule 23, die um einen Spulenkörper 24 herumgewickelt ist, der einen Kern 25 und einen Anker 26 umgibt, zwischen denen ggf. eine nicht näher dargestellte Feder angeordnet ist. Mit dem Anker 26 ist ein Stößel 27 verbunden, der eine Bohrung 28 im Kern durchgreift und bei Auftreten eines Kurzschlußstromes in Pfeilrichtung P bewegt wird, wo er über die Wirklinie 18 auf die Kontaktstelle 13 bzw. die Wirklinie 19 auf das Schaltschloß 20 einwirkt. Umgeben ist die Spule von einem Joch 29, welches C-förmig ausgebildet ist und an der in nicht näher dargestellter Weise sowohl der Spulenkörper 24 und der Magnetkern 25 befestigt ist.

Am Joch 29 sind zwei relativ steife, federnde Arme 30 und 31 befestigt, wobei an dem dem Kern entgegengesetzten Ende des Jochs 29 nach innen umgebogene Arme 32, 33 angebracht sind, die die Spule 23 umgeben und an denen das andere Ende des Spulenkörpers 24 befestigt ist. Diese Arme 32 und 33 besitzen Ausbiegungen 34 und 35, mit denen die Arme 30 und 31 am Joch befestigt sind. Die Arme 30 und 31 besitzen weiterhin Federfüße 36 und 37, die auf den parallel zur Mittelachse des Stößels 27 verlaufenden Jochbereiche aufliegen, so daß über die Befestigungsstellen 32/34; 33/35 und die Füße 36 und 37 ein ausreichend guter Wärmekontakt zwischen dem Joch 29 und den Armen 30 und 31 erzielt wird. Die freien Enden der Arme 30 und 31 besitzen eine V-förmige Abkantung 38 und 39, deren offene Seite gegeneinander gerichtet ist, wobei diese beiden V-förmigen Abkantungen 38 und 39 den Lagerungen 16 und 17 entsprechen und eine Schneidenlagerung für einen dem Thermobimetall 15 entsprechenden Thermobimetallstreifen 40 bilden. Dar Thermobimetallstreifen 40 ist ein Schnappstreifen, der aufgrund einer Temperaturerhöhung, die durch die Spule 23 bzw. den durch die Spule 23 hindurchfließenden Strom erzeugt wird, soweit ausgebogen wird, daß er in die strichlierte Stellung 40' umschnappt. Über einen am Anker 26 befindlichen, lediglich strichliert dargestellten Fortsatz 41 wirkt der Bimetallschnappstreifen 40 auf den Anker 26 und über den Stößel 27 auf das Schaltschloß 20.

Die Steifigkeit der federnden Arme 30, 31 ist so bemessen, daß ein Einschnappen des Bimetallstreifens 40 möglich ist, der Bimetallschnappstreifen 40 aber die Arme beim Umschnappen praktisch nicht aufliegt, um Ansprechcharakteristikänderungen zu vermeiden.

Der Bimetallschnappstreifen 40 ist zusammen mit den Armen 30, 31 von einem Gehäuse 42 umgeben, welches aus einem Material mit schlechter Wärmeleitfähigkeit besteht. Im Gehäuse 42 ist senkrecht zu dem Arm 30 ausgerichtet eine Justierschraube 43 eingeschraubt, die auf die Außenseite des Armes 30 einwirkt und bei Einschrauben den Abstand zwischen den Armen 30 und 31 bzw. den Abstand zwischen den Lagerelementen 38 und 39 verändert, d. h. verkleinert oder vergrößert. Mittels der Justierschraube 43 kann die Ansprechcharakteristik des Thermobimetalls 40 nach Bedarf eingestellt werden.

Eine weitere Ausgestaltung der Erfindung, insbesondere der Einstellbarkeit des Abstandes zeigt die Figur 3. Das Thermobimetall 40 ist zwischen den V-förmigen Lagerungen 44 und 45 an Armen 46 und 47 eingespannt, welche Arme 46 und 47 den Armen 30 und 31 entsprechen. Die Arme 46 und 47 besitzen Verlängerungen 48 und 49, die aufeinanderzu aufweisen, deren Enden 50 und 51 L-förmig abgekantet sind, so daß die freien Enden parallel zueinander verlaufen. Durch die beiden freien Enden kann eine Justierschraube 52 hindurchgeschraubt werden, mit der der Abstand der freien Enden 50 und 51 und damit der Abstand der Lagerungsstellen 44 und 45 eingestellt werden kann.

Die Figur 4 zeigt eine weitere Ausgestaltung der Erfindung. Die Arme 52 und 53, die in der gleichen Weise wie die Arme 30 und 31 am Joch 29 gut wärmeleitend angebracht sind, besitzen je eine Verlängerung 54 und 55, welche parallel zueinander verlaufen. Zwischen den Verlängerungen 54 und 55 ist ein seine Länge aufgrund von Temperaturänderungen änderndes Spannelement 56 vorgesehen, welches unterhalb einer Öffnung 57 in einem dem Gehäuse 42 entsprechenden Gehäuse 58 angebracht ist. Durch die Öffnung 57 gelangt Umgebungsluft an das Spannelement 56, wodurch der Abstand zwischen den Armen 52 und 53 verändert und somit das Thermobimetall 40 kompensiert werden kann.

## Patentansprüche

1. Thermischer und elektromagnetischer Auslöser, mit einem Magnetkern (25) und einem Magnetanker (26), mit einer Spule (23) und einem die Spule umgebenden Magnetjoch (29), mit einem stirnseitig vor dem Magnetjoch (29) angeordneten und damit verbundenen Trägerkörper (30, 31) für ein Bimetall-Schnappelement (40), das sich bei einem Überstrom erwärmt und dabei aus einer ersten stabilen Lage in eine zweite stabile Lage und bei der darauffolgenden Abkühlung zurück bewegt wird, wobei es durch die Bewegung in die zweite stabile Lage einen eine Bohrung im Kern (25) durchgreifenden Stößel (27) zur Entklinkung eines Schaltschlosses (20) betätigt, dadurch gekennzeichnet, daß der Stößel (27) über den Magnetanker (26) betätigt wird, daß das Bimetall-Schnappelement als Bimetall-Schnappstreifen (40) ausgebildet und zwischen zwei den Trägerkörper bildenden Armen (30, 31; 46, 47; 52, 53) festgelegt ist und daß die Arme (30, 31; 46, 47; 52, 53) federnd sind, wobei die durch die Arme (30, 31; 46, 47; 52, 53) im Bimetall-Schnappstreifen (15, 40) erzeugte mechanische Spannung einstellbar ist.

2. Auslöser nach Anspruch 1, dadurch gekennzeichnet, daß die aus Wärme gut leitendem Material bestehenden Arme (30, 31; 46, 47; 52, 53) am Magnetjoch (29) gut wärmeleitend befestigt sind, wobei der Bimetallschnappstreifen (40) von der Spule (23) über die Arme (30, 31; 46, 47; 52, 53) bei Auftreten eines durch die Spule (23) fließenden Überstromes erwärmt wird.

3. Auslöser nach Anspruch 2, dadurch gekennzeichnet, daß der Bimetall-schnappstreifen (40) von einer ein Gehäuse (58) bildenden Kapselung aus einem Wärme schlechtleitenden Material, vorzugsweise aus Isolierstoff, umschlossen ist.

4. Auslöser nach Anspruch 2 oder 3, dadurch gekennzeichnet, daß die Arme (30, 31; 46; 47; 52, 53) an ihren freien Enden V-förmige, mit der offenen Seite gegenüberliegende und aufeinanderzu weisende Lagerstellen (38, 39; 44, 45) aufweisen, die zur Schneidenlagerung der Endkanten des Bimetallschnappstreifens (40) dienen.

5. Auslöser nach einem der Ansprüche 2 bis 4, dadurch gekennzeichnet, daß der Abstand der Enden der Arme (30, 31; 46; 47; 52, 53) einstellbar ist.

6. Auslöser nach Anspruch 5, dadurch gekennzeichnet, daß der Abstand mittels einer Justierschraube (43) einstellbar ist.

7. Auslöser nach Anspruch 6, dadurch gekennzeichnet, daß die Justierschraube (43) von außen in das Gehäuse (42) einschraubbar und dadurch von außen gegen einen der Arme (30) drückbar ist, um den Abstand der Arme (30, 31) zu verändern.

8. Auslöser nach Anspruch 5, dadurch gekennzeichnet, daß zwischen den Armen (46, 47) eine Spannschraube (52) vorgesehen ist, mittels der der Abstand einstellbar ist.

9. Auslöser nach Anspruch 8, dadurch gekennzeichnet, daß die Arme (46, 47) eine Verlängerung (48) aufweisen, die aufeinanderzu abgebogene Bereiche aufweisen, deren Enden (50, 51) L-förmig und parallel zueinander abgebogen sind, und daß in die freien Enden (50, 51) die Spannschraube (52) eingeschraubt ist.

10. Auslöser nach Anspruch 5, dadurch gekennzeichnet, daß zwischen den Armen (52, 53) ein seine Länge aufgrund von Temperatureinfluß änderndes Element (56) vorgesehen ist, mit dem der Abstand der Arme (52, 53) sich automatisch ändert.

11. Auslöser nach Anspruch 10, dadurch gekennzeichnet, daß das Gehäuse (58) eine Öffnung (57) aufweist, über die das Element (56) mit Umgebungsluft in Verbindung steht, so daß das Element (56) als Temperaturkompensationselement dient.

## Claims

1. Thermal and electromagnetic tripping device, having a magnet core (25) and a magnet armature (26), having a coil (23) and a magnet yoke (29) surrounding the coil, and having a support member (30, 31), which is arranged with its end face in front of the magnet yoke (29) and is connected thereto, for a bimetallic snap-action element (40) which heats up in the event of an overcurrent and in so doing is moved out of a first stable position into a second stable position and back upon cooling subsequent thereto, the said bimetallic snap-action element operating, by the movement into the second stable position, a plunger (27), penetrating a bore in the core (25), for unlatching a latching mechanism (20), characterized in that the plunger (27) is operated via the magnet armature (26), in that the bimetallic snap-action element is designed as a bimetallic snap-action strip (40) and fixed between two arms (30, 31; 46, 47; 52, 53) forming the support member, and in that the arms (30, 31; 46, 47; 52, 53) are resilient, the mechanical stress produced in the bimetallic snap-action strip (15, 40) by the arms (30, 31; 46, 47; 52, 53) being adjustable.

2. Tripping device according to Claim 1, characterized in that the arms (30, 31; 46, 47; 52, 53), which consist of material which is a good conductor of heat, are attached to the magnet yoke (29) in an effectively thermally conductive fashion, the bimetallic snap-action strip (40) being heated up by the coil (23) via the arms (30, 31; 46, 47; 52, 53) upon the occurrence of an overcurrent flowing through the coil (23).

3. Tripping device according to Claim 2, characterized in that the bimetallic snap-action strip (40) is surrounded by an enclosure, forming a housing (58), made from a material, preferably an insulant, which is a poor conductor of heat.

4. Tripping device according to Claim 2 or 3, characterized in that the arms (30, 31; 46; 47; 52, 53) have on their free ends V-shaped bearings (38, 39; 44, 45) which are situated opposite the open end and point towards one another and which serve as knife-edge bearings for the end edges of the bimetallic snap-action strip (40).

5. Tripping device according to one of Claims 2 to 4, characterized in that the spacing of the ends of the arms (30, 31; 46; 47; 52, 53) is adjustable.

6. Tripping device according to Claim 5, characterized in that the spacing can be adjusted by means of an adjusting screw (43).

7. Tripping device according to Claim 6, characterized in that the adjusting screw (43) can be screwed into the housing (42) from outside and can thereby be pressed from outside against one of the arms (30) in order to vary the spacing of the arms (30, 31).

8. Tripping device according to Claim 5, characterized in that a clamping screw (52) by means of which the spacing can be adjusted is provided between the arms (46, 47).

9. Tripping device according to Claim 8, characterized in that the arms (46, 47) have an extension (48) which has regions which are bent towards one another and whose ends (50, 51) are bent in the shape of an L and parallel to one another, and in that the clamping screw (52) is screwed into the free ends (50, 51).

10. Tripping device according to Claim 5, characterized in that an element (56) which changes its length under the influence of temperature and with which the spacing of the arms (52, 53) changes automatically is provided between the arms (52, 53).

11. Tripping device according to Claim 10, characterized in that the housing (58) has an opening (57) via which the element (56) is connected to the ambient air, with the result that the element (56) serves as a temperature-compensation element.

## Revendications

1. Déclencheur thermique et électromagnétique, comportant un noyau magnétique (25) et une armature battante (26), une bobine (23) et une culasse (29) qui entoure la bobine, un support (30, 31) pour un bilame (40) à détente brusque, qui est disposé côté frontal, devant la culasse (29), et est lié à cette dernière, lequel bilame est réchauffé lorsqu'apparaît une surintensité et passe d'une première position stable à seconde position stable et revient dans la première position lors d'un refroidissement consécutif, le bilame par son passage dans la seconde position stable actionnant un poussoir (27) qui pémètre dans un trou du noyau (25), aux fins de déclencher un verrou de maintien (20), caractérisé par le fait que le poussoir (27) est actionné par l'intermédiaire de la culasse (26), par le fait que le bilame à détente brusque est agencé sous la forme d'une bande-bilame (40) à détente brusque et est fixé entre deux branches (30, 31; 46, 47; 52, 53) formant supports et par le fait que les branches (30, 31; 46, 47; 52, 53) sont élastiques, la tension mécanique produite par les branches (30, 31; 46, 47; 52, 53) dans la bande-bilame (15, 40) étant réglable.

2. Déclencheur selon la revendication 1, caractérisé par le fait que les branches (30, 31; 46, 47; 52, 53) en matériau bon conducteur de la chaleur sont fixées de manière bonne conductrice de la chaleur sur la culasse (29), la bande-bilame (40) à détente brusque étant chauffée par la bobine (23) par l'intermédiaire des branches (30, 31; 46, 47; 52, 53) lors de l'apparition d'une surintensité dans la bobine (23).

3. Déclencheur selon la revendication 2, caractérisé par le fait que la bande-bilame (40) à détente brusque est entourée d'une enveloppe formant boîtier (58) en matériau mauvais conducteur de la chaleur, de préférence en matériau isolant.

4. Déclencheur selon la revendication 2 ou 3, caractérisé par le fait que les branches (30, 31; 46, 47; 52, 53) présentent à leur extrémité libre des appuis (38, 39; 44, 45) en V dont les parties ouvertes sont disposées en vis-à-vis l'une de l'autre et qui forment des appuis à couteau pour les bords d'extrémité de la bande-bilame (40).

5. Déclencheur selon l'une des revendications 2 à 4, caractérisé par le fait que la distance entre les extrémités des branches (30, 31; 46, 47; 52, 53) est réglable.

6. Déclencheur selon la revendication 5, caractérisé par le fait que la distance entre branches peut être réglée au moyen d'une vis de réglage (43).

7. Déclencheur selon la revendication 6, caractérisé par le fait que la vis de réglage (43) peut être vissée de l'extérieur dans le boîtier (42) et de ce fait appuie de l'extérieur contre l'une des branches (30) afin de modifier l'espacement entre les branches (30, 31).

8. Déclencheur selon la revendication 5, caractérisé par le fait qu'une vis de tension (52) à l'aide de laquelle la distance entre branches peut être réglée, est prévue entre les branches (46, 47)

9. Déclencheur selon la revendication 8, caractérisé par le fait que les branches (46, 47) présentent un prolongement (48) avec des parties en vis-à-vis dont les extrémités (50, 51) sont pliées en L et sont mutuellement en parallèle et par le fait que la vis de tension (52) est vissée dans les extrémités libres (50, 51).

10. Déclencheur selon la revendication 5, caractérisé par le fait qu'un élément (56) dont la longueur varie sous l'influence de la température est prévu entre les branches (52, 53), élément à l'aide duquel l'espacement entre les branches (52, 53) est modifié de manière automatique.

11. Déclencheur selon la revendication 10, caractérisé par le fait que le boîtier (58) comporte une ouverture (57) par l'intermédiaire de laquelle l'élément (56) communique avec l'air ambiant de telle sorte que l'élément (56) serve d'élément de compensation de température.
